# EUROPÄISCHE PATENTANMELDUNG

(11) **EP 4 763 427 A1**
(43) Veröffentlichungstag der Anmeldung: **24.06.2026**
(21) Anmeldenummer: 25220169.4
(22) Anmeldetag: 02.12.2025
(51) Int. Cl.: B25B 21/02

(54) **HANDWERKZEUGMASCHINE**

(30) Priorität: 20.12.2024 DE 102024139350
(71) Anmelder: Robert Bosch GmbH, 70442 Stuttgart (DE)
(72) Erfinder: Herr, Tobias, 71120 Grafenau (DE); Blum, Jens, 70794 Filderstadt (DE)

(57) **Zusammenfassung**

Es wird eine Handwerkzeugmaschine (100) mit einem Gehäuse (118), mit einem Antriebsmotor (114), der eine Antriebswelle (116) aufweist, mit einem mittels der Antriebswelle (116) antreibbaren Getriebe (118), mit einer mittels des Getriebes (118) antreibbaren Zwischenwelle (120), die ein Führungselement (280) aufweist, mit einem Schlagwerk (122), das einen Schläger (250) und einen Amboss (270) aufweist, wobei das Führungselement (280) dazu ausgebildet ist, den Schläger (250) zu führen, mit einer Zentriervorrichtung (200), die dazu ausgebildet ist, die Zwischenwelle (120) zu zentrieren, und mit einer durch das Schlagwerk (122) antreibbaren Werkzeugaufnahme (150) zur Aufnahme eines Einsatzwerkzeugs (140), offenbart.

Es wird vorgeschlagen, dass ein Durchmesser (284) des Führungselements (280) und ein Durchmesser (202) der Zentriervorrichtung (200) im Wesentlichen gleich groß sind.

## Beschreibung

Die vorliegende Erfindung betrifft eine Handwerkzeugmaschine nach dem Oberbegriff des Anspruches 1.

### Stand der Technik

Aus der DE 10 2017 211 774 A1 ist bereits eine Handwerkzeugmaschine mit einem Antriebsgehäuse, mit einem Schlagwerkgehäuse und mit einem Drehschlagwerk bekannt.

### Offenbarung der Erfindung

Die vorliegende Erfindung geht aus von einer Handwerkzeugmaschine mit einem Gehäuse, mit einem Antriebsmotor, der eine Antriebswelle aufweist, mit einem mittels der Antriebswelle antreibbaren Getriebe, mit einer mittels des Getriebes antreibbaren Zwischenwelle, die ein Führungselement aufweist, mit einem Schlagwerk, das einen Schläger und einen Amboss aufweist, wobei das Führungselement dazu ausgebildet ist, den Schläger zu führen, mit einer Zentriervorrichtung, die dazu ausgebildet ist, die Zwischenwelle zu zentrieren, und mit einer durch das Schlagwerk antreibbaren Werkzeugaufnahme zur Aufnahme eines Einsatzwerkzeugs. Es wird vorgeschlagen, dass ein Durchmesser des Führungselements und ein Durchmesser der Zentriervorrichtung im Wesentlichen gleich groß sind.

Die Erfindung stellt eine kompakte und gleichzeitig robuste Handwerkzeugmaschine bereit. So weist im Stand der Technik entweder die Zwischenwelle oder der Amboss ein Zentrierungselement, wie beispielsweise einen Zapfen, zur Zentrierung des Ambosses oder der Zwischenwelle auf. In der vorliegenden Erfindung wird auf das Zentrierungselement aus dem Stand der Technik zur Zentrierung verzichtet, wodurch die Handwerkzeugmaschine kompakter konstruiert werden kann. Dies wird dadurch erreicht, indem der Durchmesser des Führungselement und der Durchmesser der Zentriervorrichtung im Wesentlichen gleich groß sind.

Die Handwerkzeugmaschine kann als eine elektrisch betriebene Handwerkzeugmaschine ausgebildet sein. Die elektrisch betriebene Handwerkzeugmaschine kann dabei als eine netzbetriebene oder als eine akkubetriebe Handwerkzeugmaschine ausgebildet sein. Beispielsweise kann die Handwerkzeugmaschine als ein Schrauber, ein Bohrschrauber, ein Schlagbohrschrauber, ein Schlagschrauber oder ein Drehschlagschrauber ausgebildet sein.

Das Gehäuse der Handwerkzeugmaschine ist dazu ausgebildet, zumindest teilweise den Antriebsmotor, das Getriebe, das Schlagwerk und die Werkzeugaufnahme aufzunehmen. Das Gehäuse kann als ein Schalengehäuse mit zwei Halbschalen ausgebildet sein.

Die Handwerkzeugmaschine weist eine Antriebseinheit auf. Die Antriebseinheit umfasst den Antriebsmotor und das Getriebe. Der Antriebsmotor kann ein elektrisch kommutierter Antriebsmotor sein. Der Antriebsmotor kann insbesondere als zumindest ein Elektromotor ausgebildet sein. Der Antriebsmotor ist derart ausgestaltet, dass er über einen Handschalter betätigbar ist. Wird der Handschalter durch einen Benutzer betätigt, wird der Antriebsmotor eingeschalten und die Handwerkzeugmaschine wird in Betrieb genommen. Wird entsprechend der Handschalter durch den Benutzer nicht weiter betätigt, wird der Antriebsmotor ausgeschalten. Bevorzugt ist der Antriebsmotor derart elektronisch steuer- und/oder regelbar, dass ein Reversierbetrieb und eine Vorgabe für eine gewünschte Drehgeschwindigkeit realisierbar sind. Im Reversierbetrieb kann der Antriebsmotor zwischen einer Rechtslaufdrehrichtung und einer Linkslaufdrehrichtung umschaltbar sein. Zur Umschaltung des Antriebsmotors im Reversierbetrieb kann die Handwerkzeugmaschine ein Drehrichtungsumschaltelement, insbesondere einen Drehrichtungsumschalter, aufweisen.

Der Antriebsmotor weist die Antriebswelle auf. Die Antriebswelle ist mittels zumindest eines Antriebswellenlagers im Gehäuse gelagert. Der Antriebsmotor kann mittels der Antriebswelle das Getriebe, das Schlagwerk und/oder die Werkzeugaufnahme antreiben. Das Antriebswellenlager kann beispielhaft als ein Kugellager, ein Wälzlager, ein Nadellager oder ein Gleitlager ausgebildet sein. Das Antriebswellenlager kann an einem zu der Werkzeugaufnahme zugewandten Ende des Antriebsmotor angeordnet sein. Das Antriebswellenlager kann, insbesondere axial, zwischen dem Getriebe und dem Antriebsmotor angeordnet sein. Die Antriebswelle kann in die Zwischenwelle hineinragen. Das Antriebswellenlager kann in der Zwischenwelle angeordnet sein, sodass die Antriebswelle mittels des Antriebswellenlagers in der Zwischenwelle gelagert ist. Zudem kann ein weiteres Antriebswellenlager zur Lagerung der Antriebswelle vorgesehen sein. Das weitere Antriebswellenlager kann an dem von der Werkzeugaufnahme abgewandten Ende des Antriebsmotors angeordnet. Das weitere Antriebswellenlager kann beispielhaft als ein Kugellager, ein Wälzlager oder ein Gleitlager ausgebildet sein. Die Antriebswelle kann ein Dichtelement aufweisen. Das Dichtelement kann dazu ausgebildet sein, das Getriebe und/oder das Schlagwerk gegenüber dem Antriebsmotor zumindest teilweise abzudichten. Das Dichtelement kann in Umfangsrichtung um die Antriebswelle angeordnet sein. Das Dichtelement kann mit dem Getriebedeckel oder mit der Antriebswelle verbunden sein. Das Dichtelement kann in eine Verzahnung der Antriebswelle eingreifen. Das Dichtelement kann eine entsprechende Verzahnung aufweisen. Das Dichtelement kann dann axial zwischen dem Antriebsmotor, insbesondere einem Abstandselement eines Rotors des Antriebsmotors, und dem Getriebe, insbesondere dem Planetenrad bzw. den Planetenräder, angeordnet sein.

Die Antriebswelle ist dazu ausgebildet, das Getriebe anzutreiben. Das Getriebe weist ein Getriebegehäuse, einen Getriebedeckel und ein Hohlrad auf. Das Getriebe kann als zumindest ein Planetengetriebe ausgebildet sein, wobei es beispielsweise schaltbar sein kann. Bei einem schaltbaren Getriebe kann zwischen zumindest zwei Gangstufen mittels zumindest eines Gangumschaltelements, insbesondere eines Gangumschalters, umgeschaltet werden. Das Hohlrad kann an dem Getriebegehäuse, insbesondere axial, anliegen. Der Getriebedeckel ist dazu ausgebildet, das Getriebegehäuse zumindest abschnittsweise zu verschließen. Zudem kann der Getriebedeckel dazu ausgebildet sein, zumindest teilweise in das Hohlrad einzugreifen. Dabei kann der Getriebedeckel dazu ausgebildet sein, zumindest teilweise in einen Innenumfang des Hohlrads einzugreifen.

Die Handwerkzeugmaschine weist das Schlagwerk auf. Das Schlagwerk erzeugt während des Betriebs hohe Drehmomentspitzen, um so festsitzende Verbindungsmittel zu lösen oder Verbindungsmittel zu befestigen oder Löcher zu bohren. Das Schlagwerk kann mittels des Getriebes mit dem Antriebsmotor verbunden sein. Das Schlagwerk kann beispielsweise als ein Rotationsschlagwerk, ein Rastenschlagwerk, ein Drehschlagwerk, ein V-Nuten-Schlagwerk oder ein Hammerschlagwerk ausgebildet sein. Das Getriebe und/oder das Schlagwerk kann die Zwischenwelle aufweisen. Beispielsweise kann die Zwischenwelle Planetenräder des Getriebes aufnehmen. Es ist möglich, dass die Zwischenwelle einen Planetenträger zur Aufnahme der Planetenräder des Planetengetriebes aufweist. Weiter kann die Zwischenwelle das Schlagwerk zumindest teilweise antreiben. Das Schlagwerk kann ein Schlagwerkgehäuse und/oder einen Schlagwerkdeckel aufweisen. Es ist möglich, dass sowohl das Getriebegehäuse und das Schlagwerkgehäuse als auch der Getriebedeckel und der Schlagwerkdeckel einstückig sind. Weiter kann das Schlagwerk den Schläger, zumindest eine Schlagwerkfeder, zumindest eine Schlagwerkkugel und zumindest einen Schlagnocken aufweisen. Dabei können die der Schläger und die Schlagwerkfeder im Wesentlichen innerhalb des Schlagwerkgehäuses angeordnet sein. Die Schlagwerkfeder kann beispielhaft als eine Spiralfeder, eine tonnenförmige Feder, eine Kegelfeder, eine Kaminfeder oder eine Profilfeder ausgebildet sein. Der Schlagwerkdeckel kann, insbesondere axial, zwischen dem Schlagwerk, insbesondere dem Schläger und der Schlagwerkfeder, und dem Antriebsmotor angeordnet sein. Die Schlagwerkkugel ist dazu ausgebildet, den Schläger mit der Zwischenwelle zu verbinden. Beispielsweise können zwei Schlagwerkkugeln vorgesehen sein. Zudem weist das Schlagwerk den Amboss mit einem Ambosskörper und zumindest einem Ambossnocken auf. Beispielsweise können zwei Ambossnocken ausgebildet sein. Das Schlagwerk ist derart ausgebildet, dass der Schläger mittels des Schlagnockens den Ambossnocken antreibt. Wenn sich der Schläger im nicht-schlagenden Betrieb des Schlagwerks dreht, wird diese Drehung über den Schlagnocken auf den Ambossnocken übertragen. Im schlagenden Betrieb des Schlagwerks schlägt der Schlagnocken den Ambossnocken in Umfangsrichtung, um so diesen weiter anzutreiben. Beispielsweise können zwei Schlagnocken vorgesehen sein. Die Werkzeugaufnahme kann mit dem Amboss verbunden sein. Es ist möglich, dass die Werkzeugaufnahme den Amboss ausbildet. Weiter ist denkbar dass die Werkzeugaufnahme und der Amboss einstückig sind.

Die Zwischenwelle ist mittels des Getriebes antreibbar. Die Zwischenwelle weist das Führungselement auf. Das Führungselement ist dazu ausgebildet, den Schläger des Schlagwerks zumindest axial zu führen. Dabei ist das Führungselement derart ausgebildet, dass es den Schläger sowohl im nicht-schlagenden Betrieb des Schlagwerks als auch im schlagenden Betrieb des Schlagwerks führt. Wenn der Schläger während des Betriebs des Schlagwerks aufgezogen wird, führt das Führungselement den Schläger axial in Richtung des Getriebes bzw. des Antriebsmotors. Das Führungselement kann beispielsweise zylindrisch oder hohlzylindrisch ausgebildet sein. Das Führungselement weist eine Führungsfläche auf. Die Führungsfläche ist derart ausgebildet, dass der Schläger auf der Führungsfläche zumindest axial führbar ist. Die Führungsfläche kann an einem Außenumfang der Zwischenwelle ausgebildet sein.

Die Zentriervorrichtung ist dazu ausgebildet, die Zwischenwelle zu zentrieren. Dabei ermöglicht die Zentriervorrichtung, dass die Zwischenwelle sowohl im nicht-schlagenden Betrieb als auch im schlagenden Betrieb zentriert ist. Dabei kann die Zwischenwelle relativ zu einer Werkzeugachse zentriert sein. Die Zentriervorrichtung kann an der Zwischenwelle und/oder an der Werkzeugaufnahme ausgebildet sein. Der Durchmesser des Führungselements und der Durchmesser der Zentriervorrichtung sind im Wesentlichen gleich groß. Es ist auch denkbar, dass die beiden Durchmesser gleich groß sind. Dabei sollen auch kleinere Abweichungen der beiden Durchmesser von bis zu 2 mm als gleich groß aufgefasst werden.

Die Handwerkzeugmaschine weist die Werkzeugaufnahme auf. Die Werkzeugaufnahme kann als eine Werkzeuginnenaufnahme, wie beispielsweise eine Bitaufnahme, und/oder als eine Werkzeugaußenaufnahme, wie beispielsweise eine Nussaufnahme, ausgebildet sein. Es ist auch denkbar, dass die Werkzeugaufnahme als ein Bohrfutter ausgebildet ist. Die Werkzeugaufnahme kann Einsatzwerkzeuge, wie beispielsweise Schraubbits oder Steckschlüssel, aufnehmen, sodass ein Benutzer Schraubverbindungen von einem Befestigungselement mit einem Befestigungsträger herstellen kann. Die Handwerkzeugmaschine kann die Werkzeugachse aufweisen. Dabei kann eine Rotationsachse der Werkzeugaufnahme die Werkzeugachse ausbilden. Insbesondere soll als "axial" im Wesentlichen parallel zur Werkzeugachse verstanden werden. Wohingegen als "radial" im Wesentlichen senkrecht zur Werkzeugachse verstanden werden soll. Die Werkzeugaufnahme kann mittels eines Werkzeugaufnahmelagerelements drehbar in dem Schlagwerkgehäuse und/oder dem Getriebegehäuse gelagert sein. Das Werkzeugaufnahmelagerelement kann beispielsweise als ein Gleitlager oder zumindest ein Kugellager ausgebildet sein. Es ist möglich, dass die Werkzeugaufnahme beispielsweise zwei oder drei Werkzeugaufnahmelagerelemente aufweist.

Es kann eine Lagerungsvorrichtung zur Lagerung der Zwischenwelle vorgesehen sein. Dabei kann das Getriebe dazu ausgebildet sein, die Lagerungsvorrichtung auszubilden.

Zusätzlich umfasst die Handwerkzeugmaschine eine Energieversorgung, wobei die Energieversorgung für einen Akkubetrieb mittels Akkus, insbesondere Handwerkzeugmaschinenakkupacks, und/oder für einen Netzbetrieb vorgesehen ist. In einer bevorzugten Ausführungsform ist die Energieversorgung für den Akkubetrieb ausgebildet. Im Rahmen der vorliegenden Erfindung soll unter einem "Handwerkzeugmaschinenakkupack" ein Zusammenschluss von zumindest einer Akkuzelle und einem Akkupackgehäuse verstanden werden. Der Handwerkzeugmaschinenakkupack ist vorteilhafter Weise zur Energieversorgung von handelsüblichen akkubetriebenen Handwerkzeugmaschinen ausgebildet. Die zumindest eine Akkuzelle kann beispielsweise als eine Li-Ion-Akkuzelle mit einer Nennspannung von 3,6 V ausgebildet sein. Beispielhaft kann der Handwerkzeugmaschinenakkupack bis zu zehn Akkuzellen umfassen, wobei auch eine andere Anzahl von Akkuzellen denkbar ist. Eine Ausführungsform als akkubetriebene Handwerkzeugmaschine als auch der Betrieb als netzbetriebene Handwerkzeugmaschine sind dem Fachmann hinreichend bekannt, weshalb hier nicht auf die Einzelheiten der Energieversorgung eingegangen wird.

Die Handwerkzeugmaschine kann eine Steuereinheit zumindest zur Steuerung der Antriebseinheit aufweisen. Die Steuereinheit kann in dem Gehäuse, beispielsweise in einem Handgriff der Handwerkzeugmaschine oder in einem Bereich einer Energieversorgungsschnittstelle, angeordnet sein.

In einer Ausführungsform der Handwerkzeugmaschine sind die Zentriervorrichtung und der Amboss zumindest teilweise überlappend zueinander angeordnet. Die Zentriervorrichtung und der Amboss, insbesondere der Ambossnocken, überlappen zumindest teilweise, insbesondere axial. Die Zwischenwelle kann zumindest teilweise überlappend zu dem Amboss, insbesondere dem Ambossnocken, angeordnet sein.

In einer Ausführungsform der Handwerkzeugmaschine weist die Zentriervorrichtung eine Zentrieraufnahme auf, die dazu ausgebildet ist, die Zwischenwelle zumindest teilweise zu umgreifen. Der Amboss kann die Zentriervorrichtung zumindest teilweise ausbilden. Die Zentrieraufnahme kann als eine Zentrierausnehmung ausgebildet sein. Die Zentrieraufnahme kann gegenüberliegend zur Werkzeugaufnahme ausgebildet sein. Die Zentrieraufnahme kann beispielsweise topfartig, schalenartig oder pfannenartig ausgebildet sein. Ein Durchmesser der Zentrieraufnahme kann im Wesentlichen gleich groß wie der Durchmesser des Führungselement sein, sodass die Zwischenwelle über das Führungselement aufnehmbar ist. Gleichzeitig kann auch die Zwischenwelle relativ zu der Werkzeugaufnahme drehbar sein. Die Zentrieraufnahme kann die Zwischenwelle, insbesondere das Führungselement, zumindest teilweise umgreifen, sodass diese abschnittsweise, insbesondere axial, überlappend zueinander angeordnet sind. Die Zentrieraufnahme kann radial zwischen der Zwischenwelle und dem Schläger, insbesondere dem Schlagnocken, angeordnet sein.

In einer Ausführungsform der Handwerkzeugmaschine weist die Zentriervorrichtung einen Zentrierbund auf, der dazu ausgebildet ist, zumindest teilweise an der Zwischenwelle anzuliegen. Der Zentrierbund kann an dem Amboss ausgebildet sein. Der Zentrierbund kann beispielsweise ringförmig oder als umlaufender Steg ausgebildet sein. Der Zentrierbund kann zumindest teilweise an der Zwischenwelle, insbesondere dem Führungselement, anliegen. Hierdurch kann die Zentrierung der Zwischenwelle stattfinden. Die Werkzeugaufnahme kann über das Werkzeugaufnahmelagerelement zentriert werden, sodass die Zentrierung der Zwischenwelle über den Zentrierungsbund möglich ist. Der Zentrierbund kann die Zentrieraufnahme zumindest teilweise umschließen. Der Ambossnocken kann axial zwischen dem Zentrierbund und der Werkzeugaufnahme angeordnet und/oder ausgebildet sein. Die Zentriervorrichtung kann mit der Zentrieraufnahme und dem Zentrierbund ermöglichen, dass eine ausreichend lange Führungslänge für die Zwischenwelle bereitgestellt wird, um die Zentrierung sicherzustellen.

In einer Ausführungsform der Handwerkzeugmaschine ist der Zentrierbund zumindest teilweise überlappend zu dem Schläger anordenbar. Der Zentrierbund kann an dem Amboss ausgebildet sein. Dabei kann der Zentrierbund beispielsweise ringförmig oder als umlaufender Steg ausgebildet sein. Der Zentrierbund kann in dem nicht-schlagenden Betrieb überlappend zu dem Schläger, insbesondere dem Schlagkörper, angeordnet sein. Der Zentrierbund kann in einer Schlägerposition in einen geschlossenen Schlägerdurchmesser hineinragen. Der Zentrierbund kann radial zwischen der Zwischenwelle und dem Schläger, insbesondere dem Schlagkörper, angeordnet sein.

In einer Ausführungsform der Handwerkzeugmaschine weist die Zwischenwelle zumindest ein Anlageelement auf, das dazu ausgebildet ist, an der Zentriervorrichtung zumindest teilweise anzuliegen und zumindest axiale Kräfte der Zentriervorrichtung aufzunehmen. Das Anlageelement kann an einer Stirnseite der Zwischenwelle ausgebildet sein. Die Stirnseite kann in Richtung der Werkzeugaufnahme weisend sein. Beispielhaft kann das Anlageelement zumindest teilweise ringförmig ausgebildet sein. Es ist möglich, dass das Anlageelement auch stegförmig ausgebildet ist. Das Anlageelement kann derart an der Zentriervorrichtung anliegen, dass die axialen Kräfte von der Werkzeugaufnahme über die Zentriervorrichtung in die Zwischenwelle leitbar sind. Die axialen Kräfte können dann über die Zwischenwelle an das Getriebegehäuse weitergeleitet werden. Das Anlageelement kann direkt an der Zentriervorrichtung anliegen. Die Zentrieraufnahme kann dazu das Anlageelement aufnehmen. Das Anlageelement kann dann in der Zentrieraufnahme anliegen.

In einer Ausführungsform der Handwerkzeugmaschine ist das Anlageelement zumindest teilweise überlappend zu dem Amboss angeordnet. Das Anlageelement ist zumindest teilweise axial überlappend zu dem Amboss, insbesondere den Ambossnocken, angeordnet. Das Anlageelement und der Ambossnocken überlappen sich derart, dass eine kompaktere Bauform ermöglicht wird.

In einer Ausführungsform der Handwerkzeugmaschine weist die Zwischenwelle ein Ausgleichselement auf, das dazu ausgebildet ist, Unwuchten auszugleichen. Das Ausgleichselement kann als eine konische Bohrung in der Zwischenwelle ausgebildet sein. Das Ausgleichselement ermöglicht eine Rundlaufgenauigkeit zu erhöhen und die Unwuchten zu reduzieren.

In einer Ausführungsform der Handwerkzeugmaschine weist die Zentriervorrichtung ein Zentrierelement auf, das dazu ausgebildet ist, zumindest teilweise in die Zwischenwelle einzugreifen. Das Zentrierelement kann durch den Amboss ausgebildet sein. Es ist möglich, dass das Zentrierelement und der Amboss einstückig sind. Das Zentrierelement kann beispielsweise als ein Zentrierkegel ausgebildet sein. Das Zentrierelement kann zumindest teilweise in dem Ausgleichselement der Zwischenwelle eingreifen. Das Zentrierelement kann an dem Ausgleichselement der Zwischenwelle anliegen. So kann dann der Zentrierkegel an der konischen Bohrung anliegen und die Zwischenwelle zusätzlich zentrieren. Das Anlageelement der Zwischenwelle kann in Umfangsrichtung das Zentrierelement zumindest teilweise umgreifen.

In einer Ausführungsform der Handwerkzeugmaschine weist die Zentriervorrichtung ein Auffangelement auf, das dazu ausgebildet ist, zumindest Schmierstoffe aufzufangen. Das Auffangelement kann durch den Amboss ausgebildet sein. Das Auffangelement kann beispielsweise als ein Sackloch mit einer Zentrierbohrung ausgebildet sein. Das Auffangelement ermöglicht, dass die Schmierstoffe innerhalb des Schlagwerks zumindest teilweise aufgefangen werden können. Zudem ermöglicht das Auffangelement eine höhere Rundlaufgenauigkeit. Das Auffangelement kann gegenüberliegend zu dem Ausgleichselement ausgebildet sein.

In einer Ausführungsform der Handwerkzeugmaschine weist die Lagerungsvorrichtung eine Axiallagerungsvorrichtung auf, die zumindest teilweise, insbesondere axial, zwischen der Zwischenwelle und dem Getriebedeckel ausgebildet ist. Dabei kann axial im Bezug zur Werkzeugachse und/oder zur Antriebswelle aufgefasst werden. Die Axiallagerungsvorrichtung ermöglicht eine axiale Lagerung der Zwischenwelle. Die Axiallagerungsvorrichtung ist derart ausgebildet, dass die Zwischenwelle relativ zu dem Getriebedeckel anordenbar ist.

In einer Ausführungsform der Handwerkzeugmaschine weist die Axiallagerungsvorrichtung zumindest ein Lagerungselement auf, das in Umfangsrichtung zur Antriebswelle ausgebildet ist. Das Lagerungselement kann an der Zwischenwelle, dem Planetenträger und/oder an dem Getriebedeckel ausgebildet sein. Es ist möglich, dass das Lagerungselement mit der Zwischenwelle, dem Planetenträger und/oder dem Getriebedeckel verbunden ist, wobei auch einstückig denkbar ist. Das Lagerungselement kann in Umfangsrichtung zur Antriebswelle bzw. zur Werkzeugachse ausgebildet sein. Das Lagerungselement kann als ein zumindest teilweise umlaufender Ring, Steg oder Vorsprung ausgebildet sein.

In einer Ausführungsform der Handwerkzeugmaschine ist das Lagerungselement radial zwischen der Antriebswelle und dem Hohlrad angeordnet. Dabei soll als radial, radial zur Werkzeugachse bzw. zur Antriebswelle aufgefasst werden. Das Lagerungselement kann an der Zwischenwelle radial zwischen der Antriebswelle und dem Hohlrad angeordnet und ausgebildet sein. Es ist auch möglich, dass das das Lagerungselement und die Zwischenwelle einstückig sind. Es ist denkbar, dass das Lagerungselement radial zwischen der Antriebswelle und Planetenradbolzen angeordnet ist. Die Planetenbolzen sind dabei dazu ausgebildet, die Planetenräder drehbar an dem Planetenträger anzuordnen.

In einer Ausführungsform der Handwerkzeugmaschine weist die Axiallagerungsvorrichtung zumindest eine Lagerungsaufnahme auf, die dazu ausgebildet ist, das Lagerungselement aufzunehmen. Die Lagerungsaufnahme kann an dem Getriebedeckel, der Zwischenwelle und/oder dem Planetenträger angeordnet und/oder ausgebildet sein. Es ist auch möglich, dass die Lagerungsaufnahme einstückig mit dem Getriebedeckel, der Zwischenwelle und/oder dem Planetenträger ist. Die Lagerungsaufnahme kann das Lagerungselement derart aufnehmen, dass die Zwischenwelle relativ zu dem Getriebedeckel gelagert ist. Dabei kann das Lagerungselement und die Lagerungsaufnahme eine reibungsarme Lagerung der Zwischenwelle ermöglichen. Die Lagerungsaufnahme kann in Umfangsrichtung zur Antriebswelle ausgebildet sein. Die Lagerungsaufnahme kann als eine Lagerungsfläche ausgebildet sein. Dabei kann die Lagerungsfläche in Form einer im Wesentlichen ebenen Fläche, beispielsweise ringförmig oder scheibenförmig ausgebildet sein. Die Lagerungsaufnahme kann beispielsweise durch den Getriebedeckel ausgebildet werden. Dabei können dann die Lagerungsaufnahme und der Getriebedeckel einstückig sein. Es ist möglich, dass das Lagerungselement durch ein separates Bauteil ausgebildet wird. Das separate Bauteil kann beispielsweise ringförmig sein. Zudem kann das separate Bauteil axial zwischen dem Getriebedeckel und der Zwischenwelle, insbesondere dem Planetenträger, angeordnet sein. Entsprechend kann dann der Getriebedeckel eine Aufnahme für das separate Bauteil aufweisen.

In einer Ausführungsform der Handwerkzeugmaschine weist die Axiallagerungsvorrichtung zumindest ein weiteres Lagerungselement auf, wobei das Lagerungselement radial zwischen der Antriebswelle und dem weiteren Lagerungselement angeordnet ist. Das weitere Lagerungselement kann auch in Umfangsrichtung zu der Antriebswelle angeordnet sein. Das weitere Lagerungselement kann in Analogie zu dem Lagerungselement ausgebildet sein. Die Lagerungsaufnahme kann dann derart ausgebildet sein, dass sowohl das Lagerungselement als auch das weitere Lagerungselement aufnehmbar ist.

In einer Ausführungsform weist die Lagerungsvorrichtung zumindest eine Gleitmittelaufnahme auf, die dazu ausgebildet ist, Gleitmittel der Lagerungsvorrichtung aufzunehmen. Die Gleitmittelaufnahme kann das Gleitmittel, wie beispielsweise Schmiermittel, wie Getriebefett, aufnehmen. Die Gleitmittelaufnahme kann radial zwischen dem Lagerungselement und dem weiteren Lagerungselement angeordnet sein. Die Gleitmittelaufnahme kann beispielsweise als eine zumindest teilweise umlaufende Nut ausgebildet sein. Die Gleitmittelaufnahme kann an der Zwischenwelle, dem Planetenträger und/oder dem Getriebedeckel angeordnet und/oder ausgebildet sein. Es ist auch möglich, dass die Gleitmittelaufnahme einstückig mit der Zwischenwelle, dem Planetenträger und/oder dem Getriebedeckel ist.

In einer Ausführungsform der Handwerkzeugmaschine weist die Lagerungsvorrichtung eine Radiallagerungsvorrichtung auf, die zumindest teilweise, insbesondere radial, zwischen der Zwischenwelle und dem Hohlrad ausgebildet ist. Die Radiallagerungsvorrichtung ermöglicht eine radiale Lagerung der Zwischenwelle innerhalb des Getriebegehäuse. Die Lagerungsvorrichtung umfasst die Axiallagerungsvorrichtung und die Radiallagerungsvorrichtung.

In einer Ausführungsform der Handwerkzeugmaschine sind zumindest ein Planetenrad des Getriebes und das Hohlrad dazu ausgebildet, die Radiallagerungsvorrichtung auszubilden. Das Getriebe kann als das Planetengetriebe ausgebildet sein, wobei das Planetengetriebe zumindest ein Planetenrad aufweist. Es ist möglich, dass eine Mehrzahl an Planetenräder für das Planetengetriebe vorgesehen sind, wie beispielsweise zwei, drei oder mehr als drei Planetenräder. Hier sind beispielhaft drei Planetenräder vorgesehen. Dabei sind die Planetenräder und das Hohlrad derart ausgebildet, dass sie die Radiallagerungsvorrichtung ausbilden und so radiale Kräfte während des Betriebs der Zwischenwelle aufnehmen und in das Getriebegehäuse einleiten. Die radiale Lagerung erfolgt im Wesentlichen indirekt über die drei Planetenräder.

In einer Ausführungsform der Handwerkzeugmaschine ist zumindest eine Breite eines Planetenträgerbunds des Getriebes kleiner oder im Wesentlichen gleich als zumindest eine Breite eines Planetenrads des Getriebes ist. Der Planetenträgerbund ist dabei ein Bund des Planetenträger des Getriebes. Es ist möglich, dass der Planetenträgerbund auch ein Zwischenwellenbund ist. Das Planetenrad weist neben der Breite auch einen Planetenraddurchmesser auf.

In einer Ausführungsform der Handwerkzeugmaschine ist eine Öffnung des Getriebedeckels kleiner oder im Wesentlichen gleich als eine Öffnung der Zwischenwelle. Der Getriebedeckel weist eine zentrale Öffnung auf. Durch die zentrale Öffnung wird die Antriebswelle in das Getriebe geführt. Die Zwischenwelle weist ebenfalls eine zentrale Öffnung auf. Durch die zentrale Öffnung der Zwischenwelle wird die Antriebswelle in das Getriebe geführt. Ein Durchmesser der Öffnung des Getriebedeckels ist kleiner oder im Wesentlichen gleich zu einem Durchmesser der Öffnung der Zwischenwelle. Die Öffnung des Getriebedeckels und die Öffnung der Zwischenwelle sind axial benachbart angeordnet. Die Öffnung der Zwischenwelle kann eine Rampe aufweisen, bei der der Durchmesser der Öffnung der Zwischenwelle von motorseitig zu werkzeugseitig größer wird.

In einer Ausführungsform der Handwerkzeugmaschine ist der Getriebedeckel zumindest teilweise innerhalb des Hohlrads angeordnet. Das Hohlrad weist den Innenumfang und einen Innenraum auf. Der Getriebedeckel ist zumindest teilweise in dem Innenumfang und dem Innenraum angeordnet. Der Getriebedeckel ist dazu ausgebildet das Hohlrad in Richtung des Antriebsmotor zu verschließen.

In einer Ausführungsform der Handwerkzeugmaschine weist der Getriebedeckel eine Getriebeaufnahme auf, die dazu ausgebildet ist, den Planetenträger des Getriebes zumindest teilweise aufzunehmen. Der Getriebedeckel kann die Getriebeaufnahme ausbilden. Die Getriebeaufnahme kann beispielsweise als eine Art Schale, Topf oder Pfanne ausgebildet sein. Der Getriebedeckel und die Getriebeaufnahme können einstückig sein. Die Getriebeaufnahme kann den Planetenträger des Getriebes zumindest teilweise und zumindest abschnittsweise aufnehmen. Der Planetenträger und die Getriebeaufnahme können beabstandet zueinander sein und/oder aneinander anliegen. Die Zwischenwelle kann den Planetenträger ausbilden. Die Getriebeaufnahme kann auch als eine Zwischenwellenaufnahme ausgebildet sein. Die Zwischenwelle und die Zwischenwellenaufnahme können beabstandet zueinander sein und/oder aneinander anliegen.

In einer Ausführungsform der Handwerkzeugmaschine ist, insbesondere axial, zwischen dem Getriebedeckel und dem Hohlrad ein Spielausgleichselement angeordnet. Das Spielausgleichselement ist dazu ausgebildet, ein Axialspiel und/oder ein Radialspiel auszugleichen. Dabei kann das Spielausgleichselement das Axialspiel ausgleichen, indem eine axiale Kraft auf das Hohlrad, auf die Zwischenwelle, von der Zwischenwelle auf den Amboss und entsprechend auf die Werkzeugaufnahme ausgeübt wird. So wird das Axialspiel zwischen dem Getriebegehäuse, der Zwischenwelle und dem Amboss reduziert, insbesondere auf im Wesentlichen 0 mm minimiert. Das Spielausgleichselement ist dazu ausgebildet, die Zwischenwelle gegenüber dem Amboss vorzuspannen. Weiter ist das Spielausgleichselement dazu ausgebildet, das Getriebe gegenüber Schmiermittelaustritt abzudichten. Das Spielausgleichselement als beispielsweise als ein Federelement, wie beispielsweise ein O-Ring, ausgebildet sein. Der Getriebedeckel kann axial zwischen dem Spielausgleichselement und dem Planetenrad des Planetengetriebes angeordnet sein. Das Spielausgleichselement kann an der Getriebeaufnahme anliegen. Das Spielausgleichselement kann radial zwischen der Getriebeaufnahme und dem Hohlrad angeordnet sein. Hierrüber kann das Spielausgleichselement den Getriebedeckel radial zentrieren. Zusätzlich dämpft das Spielausgleichselement kleinere Bewegungen des Getriebedeckels.

In einer Ausführungsform der Handwerkzeugmaschine ist der Getriebedeckel dazu ausgebildet, einen Absatz des Hohlrads zu beaufschlagen. Das Hohlrad weist den zumindest teilweise umlaufenden Absatz auf. Dabei kann das Hohlrad den Absatz ausbilden, wobei diese auch einstückig sein können. Es ist möglich, dass der Absatz des Hohlrads auch umlaufend ausgebildet ist. Der Absatz des Hohlrads ist ein in Richtung zur Antriebswelle ausgebildeter Absatz. Dabei kann der Absatz des Hohlrads radial in Richtung zur Antriebswelle ausgebildet sein. Der Getriebedeckel kann dazu ausgebildet sein, den Absatz des Hohlrads über das Spielausgleichselement zu beaufschlagen. Der Getriebedeckel kann an dem Spielausgleichselement anliegen. Das Spielausgleichselement kann an dem Absatz des Hohlrads anliegen. Denkbar ist auch, dass der Getriebedeckel an dem Hohlrad anliegt. Das Hohlrad kann dabei ausgebildet sein, den Getriebedeckel zumindest teilweise über den Absatz axial zu sichern.

In einer Ausführungsform der Handwerkzeugmaschine ist ein Außendurchmesser des Getriebedeckels kleiner als ein Fußkreisdurchmesser des Hohlrads. Der Fußkreisdurchmesser ist dabei ein größter Innendurchmesser des Hohlrads. Der Außendurchmesser des Getriebedeckels ist derart kleiner als der Fußkreisdurchmesser, dass der Getriebedeckel innerhalb des Hohlrad aufnehmbar ist.

In einer Ausführungsform der Handwerkzeugmaschine ist der Getriebedeckel als eine Anlaufscheibe ausgebildet. Die Anlaufscheibe kann beispielsweise als ein dünnes Blech, scheibenartig, ringartig, schalenartig oder tellerartig ausgebildet sein.

In einer Ausführungsform ist eine Wandstärke des Getriebedeckels, insbesondere der Anlaufscheibe, kleiner als 1,5 mm. Die Wandstärke des Getriebedeckels kann eine Wandstärke der Anlaufscheibe sein. Es ist auch möglich, dass die Wandstärke des Getriebedeckels kleiner als 1 mm ist.

In einer Ausführungsform der Handwerkzeugmaschine weist der Getriebedeckel, insbesondere die Anlaufscheibe, einen Zahnkranz auf, der dazu ausgebildet ist, in das Hohlrad einzugreifen. Der Zahnkranz kann an einem Außenumfang des Getriebedeckels ausgebildet sein. Es ist möglich, dass der Zahnkranz und der Getriebedeckel einstückig sind. Der Zahnkranz kann radial nach außen gerichtet ausgebildet sein. So kann der Zahnkranz radial in Richtung des Gehäuses und/oder radial weg von der Antriebswelle ausgebildet sein. Der Zahnkranz des Getriebedeckel kann in einen Zahnkranz des Hohlrads einlegbar sein. So können der Zahnkranz des Getriebedeckels und der Zahnkranz des Hohlrads eine Verzahnung ausbilden.

In einer Ausführungsform der Handwerkzeugmaschine ist zwischen der Zwischenwelle und dem Getriebedeckel ein Zwischenwellenlagerungselement angeordnet. Das Zwischenwellenlagerungselement kann radial zwischen der Zwischenwelle und dem Getriebedeckel angeordnet sein. Das Zwischenwellenlagerungselement kann beispielsweise ein Kugellager, ein Gleitlager oder dergleichen sein. Die Zwischenwelle kann hierbei eine Lagerungsaufnahme aufweisen, die beispielsweise als ein umlaufender Bund ausgebildet sein kann. Die Planetenräder können, insbesondere axial, zwischen dem Zwischenwellenlagerungselement und dem Antriebswellenlager angeordnet sein. Der Getriebedeckel kann eine Zwischenwellenlagerungsaufnahme aufweisen. Das Zwischenwellenlagerungselement kann radial zwischen der Lagerungsaufnahme und dem Zwischenwellenlagerungsaufnahme angeordnet sein.

In einer Ausführungsform der Handwerkzeugmaschine weist das Hohlrad einen Kopfkreisdurchmesser auf, mittels dessen der Getriebedeckel zumindest teilweise führbar ist. Der Kopfkreisdurchmesser ist ein kleinster Durchmesser des Zahnkranzes des Hohlrads. Der Getriebedeckel kann mit einen Außendurchmesser an dem Kopfkreisdurchmesser anliegen. Hierdurch kann der Getriebedeckel zumindest radial geführt werden. Es kann ein Dämpfungselement zwischen dem Getriebedeckel und dem Hohlrad angeordnet sein.

### Kurze Beschreibung der Zeichnungen

Die Erfindung wird nachfolgend anhand von bevorzugten Ausführungsformen erläutert. Die Zeichnungen im Folgenden zeigen:
Fig. 1 eine schematische Ansicht einer erfindungsgemäßen Handwerkzeugmaschine;
Fig. 2a einen Ausschnitt eines Längsschnitts einer ersten Ausführungsform der Handwerkzeugmaschine;
Fig. 2b einen Ausschnitt eines Querschnitts der ersten Ausführungsform der Handwerkzeugmaschine;
Fig. 2c einen Ausschnitt eines Längsschnitts der ersten Ausführungsform der Handwerkzeugmaschine;
Fig. 2d eine perspektivische Ansicht einer Werkzeugaufnahme mit einem Amboss der ersten Ausführungsform der Handwerkzeugmaschine;
Fig. 3a eine erste perspektivische Ansicht einer Zwischenwelle der ersten Ausführungsform der Handwerkzeugmaschine;
Fig. 3b eine zweite perspektivische Ansicht der Zwischenwelle der ersten Ausführungsform der Handwerkzeugmaschine;
Fig. 4a einen Ausschnitt eines Längsschnitts einer zweiten Ausführungsform der Handwerkzeugmaschine;
Fig. 4b eine perspektivische Ansicht einer Werkzeugaufnahme mit einem Amboss der zweiten Ausführungsform der Handwerkzeugmaschine;
Fig. 5a eine erste perspektivische Ansicht eines Getriebedeckel der Handwerkzeugmaschine;
Fig. 5b eine zweite perspektivische Ansicht des Getriebedeckels der Handwerkzeugmaschine;
Fig. 6 einen Ausschnitt eines Längsschnitts der Handwerkzeugmaschine;
Fig. 7 einen Ausschnitt eines Längsschnitts einer dritten Ausführungsform der Handwerkzeugmaschine;
Fig. 8a einen Ausschnitt eines Längsschnitts einer vierten Ausführungsform der Handwerkzeugmaschine;
Fig. 8b einen Getriebedeckel der vierten Ausführungsform der Handwerkzeugmaschine;

### Beschreibung der Ausführungsbeispiele

Fig. 1 zeigt eine erfindungsgemäße Handwerkzeugmaschine 100, die als ein beispielhafter Akku-Drehschlagschrauber 100 ausgebildet ist. Die Handwerkzeugmaschine 100 umfasst eine Abtriebswelle 124 und eine Werkzeugaufnahme 150. Die Handwerkzeugmaschine 100 weist ein Gehäuse 110 mit einem Handgriff 126 auf. Die Handwerkzeugmaschine 100 ist zu einer netzunabhängigen Stromversorgung mechanisch und elektrisch mit einer Energieversorgung für einen Akkubetrieb verbindbar, sodass die Handwerkzeugmaschine 100 als akkubetriebene Handwerkzeugmaschine 100 ausgebildet ist. Als Energieversorgung dient hier ein Handwerkzeugmaschinenakkupack 130. Die vorliegende Erfindung ist jedoch nicht auf akkubetriebene Handwerkzeugmaschinen beschränkt, sondern kann auch bei netzabhängigen, also netzbetriebenen, Handwerkzeugmaschinen angewendet werden.

Das Gehäuse 110 umfasst dabei eine Antriebseinheit 111. Die Antriebseinheit 111 ist in dem Gehäuse 110 angeordnet. Die Antriebseinheit 111 umfasst einen elektrisch kommutierten Antriebsmotor 114 welcher von dem Handwerkzeugmaschinenakkupack 130 mit Strom versorgt wird, und ein Getriebe 118. Der Antriebsmotor 114 umfasst einen Stator 165, Motorterminals 166, einen Rotor 167 und Rotormagnete 168, siehe auch Fig. 2. Das Getriebe 118 ist als zumindest ein Planetengetriebe ausgebildet. Der Antriebsmotor 114 ist derart ausgelegt, dass er beispielsweise über einen Handschalter 128 betätigbar ist, sodass der Antriebsmotor 114 ein- und ausschaltbar ist. Vorteilhaft ist der Antriebsmotor 114 elektronisch steuer- und/oder regelbar, sodass ein Reversierbetrieb, sowie eine gewünschte Drehgeschwindigkeit, realisierbar sind. Für den Reversierbetrieb weist die Handwerkzeugmaschine 100 einen Drehrichtungsumschaltelement 121 auf, das als ein Drehrichtungsumschalter ausgebildet ist. Das Drehrichtungsumschaltelement 121 ist dazu ausgebildet, den Antriebsmotor 114 zwischen einer Rechtslaufdrehrichtung und einer Linkslaufdrehrichtung umzuschalten. Der Aufbau und die Funktionsweise eines geeigneten Antriebsmotors sind dem Fachmann hinlänglich bekannt, weshalb hier nicht näher darauf eingegangen wird.

Das Getriebe 118 ist mit dem Antriebsmotor 114 über eine Antriebswelle 116 verbunden. Die Antriebswelle 116 ist mittels eines Antriebswellenlagers 180 und eines weiteren, nicht dargestellten Antriebswellenlagers in dem Gehäuse 110 gelagert, siehe hierzu Fig. 2. Das Getriebe 118 ist dazu vorgesehen, eine Drehung der Antriebswelle 116 in eine Drehung zwischen dem Getriebe 118 und der Werkzeugaufnahme 150 umzuwandeln. Das Getriebe 118 umfasst ein Getriebegehäuse 119, einen Getriebedeckel 136 und ein Hohlrad 129, wobei der Getriebedeckel 136 das Getriebegehäuse 119 zumindest abschnittsweise verschließt, siehe auch Fig. 2.

Die als Akku-Drehschlagschrauber ausgebildete Handwerkzeugmaschine 100 umfasst ein Drehschlagwerk 122 mit einer Zwischenwelle 120, siehe auch Fig. 2. Sowohl das Drehschlagwerk 122 als auch die Zwischenwelle 120 sind in dem Gehäuse 110 angeordnet. Bevorzugt erfolgt die Umwandlung von der Drehung der Antriebswelle 116 in eine Drehung der Werkzeugaufnahme 150 über die Zwischenwelle 120. Dabei dreht sich die Zwischenwelle 120 relativ zur Antriebswelle 116 mit vergrößertem Drehmoment, aber mit einer verringerten Drehgeschwindigkeit. Hier ragt die Antriebswelle 116 beispielhaft in die Zwischenwelle 120 hinein, siehe Fig. 2. Dabei ist hier beispielhaft das Antriebswellenlager 180 im Wesentlichen in der Zwischenwelle 120 angeordnet, sodass die Antriebswelle 116 mittels des Antriebswellenlagers 180 im Wesentlichen in der Zwischenwelle 120 gelagert ist. Das Drehschlagwerk 122 umfasst ein Schlagwerkgehäuse 123, wobei das Drehschlagwerk 122 auch in einem anderen geeigneten Gehäuse, wie beispielsweise dem Getriebegehäuse 119, angeordnet sein kann. Das Drehschlagwerk 122 ist zum Antrieb der Abtriebswelle 124 ausgebildet. Das Drehschlagwerk 122 umfasst einen Schlagwerkdeckel 127, der das Drehschlagwerk 122 in Richtung zu dem Antriebsmotor 114 abschließt. Beispielhaft sind hier der Getriebedeckel 136 und der Schlagwerkdeckel 127 einstückig. Zudem sind hier beispielhaft das Getriebegehäuse 119 und das Schlagwerkgehäuse 123 einstückig.

Die Handwerkzeugmaschine 100 umfasst eine Werkzeugachse 102, wobei hier eine Rotationsachse der Werkzeugaufnahme 150 die Werkzeugachse 102 ausbildet. An der Abtriebswelle 124 ist die Werkzeugaufnahme 150 vorgesehen. Bevorzugt ist die Werkzeugaufnahme 150 an der Abtriebswelle 124 angeformt und/oder ausgebildet. Vorzugsweise ist die Werkzeugaufnahme 150 in einer von der Antriebseinheit 111 wegweisenden, axialen Richtung 132 angeordnet. Die Werkzeugaufnahme 150 ist hier als eine Innensechskantaufnahme, nach Art eines Bithalters, ausgebildet, welche dazu vorgesehen ist, ein Einsatzwerkzeug 140 aufzunehmen. Das Einsatzwerkzeug ist nach Art eines Schrauberbits mit einer Mehrkant-Außenkupplung 142 ausgeformt. Die Art des Schrauberbits, beispielsweise nach HEX-Typ, ist dem Fachmann hinlänglich bekannt. Die vorliegende Erfindung ist jedoch nicht auf eine Verwendung von HEX-Schrauberbits beschränkt, sondern auch weitere, dem Fachmann als sinnvoll erscheinende, Werkzeugaufnahmen können Anwendung finden, wie beispielsweise HEX-Bohrer, SDS-Quick-Einsatzwerkzeuge, Stecknüsse oder Rundschaftbohrfutter. Zudem sind dem Fachmann der Aufbau und die Funktionsweise eines geeigneten Bithalters hinlänglich bekannt. Die Werkzeugaufnahme 150 ist mittels eines Werkzeugaufnahmelagerelements 190 drehbar in dem Schlagwerkgehäuse 123 und/oder dem Getriebegehäuse 119 gelagert. Das Werkzeugaufnahmelagerelement 190 ist hier beispielhaft als ein Kugellager ausgeformt, wobei hier zwei Werkzeugaufnahmelagerelemente 190 vorgesehen sind.

Die Handwerkzeugmaschine 100 weist eine Steuereinheit 170 zumindest zur Steuerung der Antriebseinheit 111, insbesondere des Antriebsmotors 114, auf. Das Gehäuse 110 nimmt die Steuereinheit 170 zumindest teilweise auf. Die Steuereinheit 170 weist einen nicht näher dargestellten Mikroprozessor auf.

Zudem umfasst das Gehäuse 110 eine Energieversorgungshaltevorrichtung 160. Die Energieversorgungshaltevorrichtung 160 nimmt den Handwerkzeugmaschinenakkupack 130 auf und bildet dabei einen Standfuß 162 mit einer Standfläche aus. Der Handwerkzeugmaschinenakkupack 130 ist werkzeuglos von der Energieversorgungshaltevorrichtung 160 lösbar. Weiter weist das Gehäuse 110 den Handgriff 126 und die Energieversorgungshaltevorrichtung 160 auf. Der Handgriff 126 kann von dem Benutzer ergriffen werden. In einer Ausführungsform ist die Energieversorgungshaltevorrichtung 160 an dem Handgriff 126 angeordnet. Mittels des Standfußes 162 kann die Handwerkzeugmaschine 100 abgestellt werden.

Fig. 2a stellt einen Ausschnitt 300 eines Längsschnitts einer ersten Ausführungsform 301 der Handwerkzeugmaschine 100 dar. Der Getriebedeckel 136 ist dazu ausgebildet, das Getriebegehäuse 119 zumindest abschnittsweise zu verschließen. Weiter ist der Getriebedeckel 126 dazu ausgebildet, zumindest teilweise in das Hohlrad 129 einzugreifen. Der Getriebedeckel 136 ist dazu vorgesehen, zumindest teilweise in einen Innenumfang 266 des Hohlrads 129 einzugreifen. Das Hohlrad 129 liegt, insbesondere axial, an dem Getriebegehäuse 119 an. Die Antriebswelle 116 umfasst ein Dichtelement 117, das dazu vorgesehen ist, das Getriebe 118 und/oder das Schlagwerk 122, insbesondere das Drehschlagwerk 122, gegenüber dem Antriebsmotor 114 zumindest teilweise abzudichten. Dabei ist das Dichtelement 117 in Umfangsrichtung um die Antriebswelle 116 angeordnet. Hier ist das Dichtelement 117 beispielhaft mit der Antriebswelle 166 verbunden. Das Dichtelement 117 ist axial zwischen dem Antriebsmotor 114, insbesondere einem Abstandselement 164 des Rotors 167 des Antriebsmotors 114, und dem Getriebe 118, insbesondere einem Planetenrad 262 bzw. Planetenräder 262, angeordnet. Die Handwerkzeugmaschine 100 umfasst eine Lagerungsvorrichtung 400. Das Getriebe 118 ist dazu vorgesehen, die Lagerungsvorrichtung 400 auszuformen.

Das Drehschlagwerk 122 ist mittels des Getriebes 118 mit dem Antriebsmotor 114 verbunden. Das Getriebe 118 und/oder das Drehschlagwerk 122 umfasst die Zwischenwelle 120. Dabei nimmt die Zwischenwelle 120 die Planetenräder 262 des Getriebes 118 auf. Weiter umfasst die Zwischenwelle 120 einen Planetenträger 260 zur Aufnahme der Planetenräder 262 des Planetengetriebes. Die Zwischenwelle 120 treibt das Drehschlagwerk 122 zumindest teilweise an. Das Drehschlagwerk 122 umfasst einen Schläger 250, zumindest eine Schlagwerkfeder 252, zumindest eine Schlagwerckugel 254 und zumindest einen Schlagnocken 256. Der Schläger 250 und die Schlagwerkfeder 252 sind im Wesentlichen innerhalb des Schlagwerkgehäuses 123 angeordnet. Die Schlagwerkfeder 252 ist beispielhaft als eine Spiralfeder ausgeformt. Der Schlagwerkdeckel 127 ist, insbesondere axial, zwischen dem Drehschlagwerk 122, insbesondere dem Schläger 250 und der Schlagwerkfeder 252, und dem Antriebsmotor 114 angeordnet. Die Schlagwerkkugel 254 ist dazu vorgesehen, den Schläger 250 mit der Zwischenwelle 120 zu verbinden. Beispielhaft sind zwei Schlagwerkkugeln 254 vorgesehen. Das Drehschlagwerk 122 umfasst zudem einen Amboss 270 mit einem Ambosskörper 272 und zumindest einem Ambossnocken 274, siehe auch Fig. 2c, wobei zwei Ambossnocken 274 ausgeformt sind. Das Drehschlagwerk 122 treibt den Schläger 250 mittels des Schlagnockens 256 den Ambossnocken 274 an. Die Werkzeugaufnahme 150 ist mit dem Amboss 270 verbunden, wobei hier beispielhaft die Werkzeugaufnahme 150 den Amboss 270 ausformt, sodass sie einstückig sind. Die Zwischenwelle 120 umfasst ein Führungselement 280, das dazu vorgesehen ist, den Schläger 250, insbesondere axial, zu führen. Wenn der Schläger 250 während eines Betriebs des Drehschlagwerks 122 aufgezogen wird, führt das Führungselement 280 den Schläger 250 axial in Richtung des Getriebes 118 bzw. des Antriebsmotors 114. Beispielhaft ist das Führungselement 280 zylindrisch ausgeformt. Das Führungselement 280 umfasst eine Führungsfläche 282, die dazu vorgesehen ist, dass der Schläger 250 auf der Führungsfläche 282 zumindest axial führbar ist. Dabei ist die Führungsfläche 282 an einem Außenumfang der Zwischenwelle 120 ausgeformt.

Die Handwerkzeugmaschine umfasst eine Zentriervorrichtung 200. Die Zentriervorrichtung ist dazu ausgebildet, die Zwischenwelle 120 zu zentrieren. Die Zentriervorrichtung 200 ist dazu vorgesehen, die Zwischenwelle 120 sowohl im nicht-schlagenden Betrieb als auch im schlagenden Betrieb zu zentrieren. Die Zwischenwelle 120 ist relativ zu der Werkzeugachse 102 zentriert. Die Zentriervorrichtung 200 ist an der Zwischenwelle 120 und/oder an der Werkzeugaufnahme 150 ausgeformt. Ein Durchmesser 284 des Führungselements 280 und ein Durchmesser 202 der Zentriervorrichtung 200 sind im Wesentlichen gleich groß.

Der Getriebedeckel 136 umfasst eine Getriebeaufnahme 240. Die Getriebeaufnahme 240 ist dazu vorgesehen, den Planetenträger 260 des Getriebes 118 zumindest teilweise aufzunehmen. Dabei formt der Getriebedeckel 136 die Getriebeaufnahme 240 aus, wobei diese hier einstückig sind. Die Getriebeaufnahme 240 ist beispielhaft als eine Art Schale ausgeformt. Die Getriebeaufnahme 240 nimmt den Planetenträger 260 des Getriebes 118 zumindest teilweise und zumindest abschnittsweise auf. Die Getriebeaufnahme 240 ist hier auch als eine Zwischenwellenaufnahme 242 ausgeformt.

Die Handwerkzeugmaschine 100 umfasst ein Spielausgleichselement 330. Das Spielausgleichselement ist, insbesondere axial, zwischen dem Getriebedeckel 126 und dem Hohlrad 129 angeordnet. Dabei ist das Spielausgleichselement 330 dazu vorgesehen, ein Axialspiel und/oder ein Radialspiel auszugleichen. Das Spielausgleichselement 330 gleicht das Axialspiel derart aus, indem eine axiale Kraft auf das Hohlrad 129, auf die Zwischenwelle120, von der Zwischenwelle 120 auf den Amboss 270 und entsprechend auf die Werkzeugaufnahme 150 ausgeübt wird. Das Spielausgleichselement 330 ist dazu vorgesehen, die Zwischenwelle 120 gegenüber dem Amboss 270 vorzuspannen. Das Spielausgleichselement 330 ist dazu vorgesehen, das Getriebe 118 gegenüber Schmiermittelaustritt abzudichten. Das Spielausgleichselement 330 ist beispielhaft als ein Federelement, wie beispielsweise ein O-Ring, ausformt. Hier ist der Getriebedeckel 136 axial zwischen dem Spielausgleichselement 330 und dem Planetenrad 262 des Planetengetriebes angeordnet. Das Spielausgleichselement 330 liegt an der Getriebeaufnahme 240 an. Dabei ist das Spielausgleichselement 330 radial zwischen der Getriebeaufnahme 240 und dem Hohlrad 129 angeordnet. Das Hohlrad 129 umfasst einen Absatz 340. Der Getriebedeckel 136 ist dazu vorgesehen, den Absatz 340 des Hohlrads 129 zu beaufschlagen. Der Absatz 340 ist als ein zumindest teilweise umlaufender Absatz 340 ausgeformt. Das Hohlrad 129 formt den Absatz 340 aus, sodass diese einstückig sind. Der Absatz 340 des Hohlrads 129 ist ein in Richtung zur Antriebswelle 116 ausgebildeter Absatz 340. Der Getriebedeckel 136 beaufschlagt den Absatz 340 des Hohlrads 129 über das Spielausgleichselement 330. Das Spielausgleichselement 330 liegt an dem Absatz 340 des Hohlrads 129 an. Der Getriebedeckel 136 liegt an dem Hohlrad 129 zumindest teilweise an. Das Hohlrad 129 sichert den Getriebedeckel 136 zumindest teilweise über den Absatz 340 axial. Die axialen Kräfte werden dabei über den Getriebedeckel 136, das Spielausgleichselement 330 und den Absatz 340 in das Hohlrad 129 eingeleitet. Der Getriebedeckel 136 ist als eine Anlaufscheibe ausgeformt. Beispielhaft ist die Anlaufscheibe als ein dünnes Blech ausgeformt. Eine Wandstärke 242 des Getriebedeckels 136, insbesondere der Anlaufscheibe, ist kleiner als 1,5 mm.

Die Lagerungsvorrichtung 400 umfasst eine Axiallagerungsvorrichtung 420. Die Axiallagerungsvorrichtung 420 ist zumindest teilweise, insbesondere axial, zwischen der Zwischenwelle 120 und dem Getriebedeckel 136 ausgeformt. Die Axiallagerungsvorrichtung 420 ist derart ausgeformt, dass die Zwischenwelle 120 relativ zu dem Getriebedeckel 136 anordenbar ist. Die Axiallagerungsvorrichtung 400 umfasst zumindest ein Lagerungselement 430, siehe auch Fig. 3b, 6, 7. Das Lagerungselement ist in Umfangsrichtung zur Antriebswelle 116 ausgeformt. Beispielhaft ist das Lagerungselement 430 an der Zwischenwelle 120, insbesondere dem Planetenträger 260, ausgeformt. Dabei ist die Zwischenwelle 120, insbesondere der Planetenträger 260, mit dem Lagerungselement verbunden, wobei sie hier einstückig sind. Beispielhaft ist das Lagerungselement 430 als ein umlaufender Steg ausgeformt. Das Lagerungselement 430 ist radial zwischen der Antriebswelle 116 und dem Hohlrad 129 angeordnet. Hier ist das Lagerungselement 430 beispielhaft radial zwischen der Antriebswelle 116 und Planetenradbolzen 264 der Planetenräder 262 des Getriebes 118 angeordnet. Die Planetenbolzen 264 sind dazu vorgesehen, die Planetenräder 262 drehbar an dem Planetenträger 260 anzuordnen. Die Axiallagerungsvorrichtung 420 umfasst zumindest eine Lagerungsaufnahme 422. Die Lagerungsaufnahme 422 ist dazu vorgesehen, das Lagerungselement 430 aufzunehmen. Beispielhaft ist die Lagerungsaufnahme 422 an dem Getriebedeckel 136 angeordnet und ausgeformt, sodass die Lagerungsaufnahme 422 und der Getriebedeckel 136 einstückig sind. Die Lagerungsaufnahme 422 nimmt das Lagerungselement 422 derart auf, dass die Zwischenwelle 120 relativ zu dem Getriebedeckel 136 gelagert ist. Die Lagerungsaufnahme 422 ist in Umfangsrichtung zur Antriebswelle 116 ausgeformt. Beispielhaft ist die Lagerungsaufnahme 422 als eine Lagerungsfläche ausgeformt, die scheibenförmig ausgeformt ist. Die Lagerungsaufnahme 422 ist beispielhaft durch den Getriebedeckel 136 ausgeformt. Die Axiallagerungsvorrichtung 420 umfasst zumindest ein weiteres Lagerungselement 432. Das Lagerungselement 430 ist radial zwischen der Antriebswelle 116 und dem weiteren Lagerungselement 432 angeordnet. Das weitere Lagerungselement 432 ist in Umfangsrichtung zu der Antriebswelle 116 angeordnet. Das weitere Lagerungselement 432 ist als ein umlaufender Steg ausgeformt. Die Lagerungsaufnahme 422 ist derart ausgeformt, dass sowohl das Lagerungselement 430 als auch das weitere Lagerungselement 432 aufnehmbar ist. Die Lagerungsvorrichtung 400 umfasst zumindest eine Gleitmittelaufnahme 434. Die Gleitmittelaufnahme 434 ist dazu ausgeformt, Gleitmittel der Lagerungsvorrichtung 400 aufzunehmen. Dabei nimmt die Gleitmittelaufnahme 434 das Gleitmittel, wie beispielsweise Schmiermittel, wie Getriebefett, auf. Die Gleitmittelaufnahme 434 ist radial zwischen dem Lagerungselement 430 und dem weiteren Lagerungselement 432 angeordnet. Beispielhaft ist die Gleitmittelaufnahme 434 als eine umlaufende Nut ausgeformt. Die Gleitmittelaufnahme 434 ist an der Zwischenwelle 120, insbesondere dem Planetenträger 260, angeordnet und ausgeformt. So ist die Gleitmittelaufnahme 434 einstückig mit der Zwischenwelle 120, insbesondere dem Planetenträger 260. Die Lagerungsvorrichtung 400 umfasst eine Radiallagerungsvorrichtung 440. Die Radiallagervorrichtung 440 ist zumindest teilweise, insbesondere radial, zwischen der Zwischenwelle 120 und dem Hohlrad 129 ausgeformt. Die Lagerungsvorrichtung 400 weist die Axiallagerungsvorrichtung 420 und die Radiallagerungsvorrichtung 440 auf. Zumindest eines der Planetenräder 262 des Getriebes 118 und das Hohlrad 129 sind dazu ausgeformt, die Radiallagerungsvorrichtung 440 auszuformen. Hier ist eine Mehrzahl an Planetenräder 262 vorgesehen, beispielhaft drei Planetenräder 262. Die radiale Lagerung erfolgt im Wesentlichen indirekt über die drei Planetenräder 262.

Der Getriebedeckel 136 umfasst eine zentrale Öffnung 243. Die Zwischenwelle 120 umfasst eine zentrale Öffnung 286. Die Öffnung 243 des Getriebedeckels 136 ist kleiner oder im Wesentlichen gleich als die Öffnung 286 der Zwischenwelle 120. Die Antriebswelle 116 ist durch die Öffnung 243 des Getriebedeckels 136 und durch die Öffnung 286 der Zwischenwelle 120 in das Getriebe 118 geführt. Dabei ist ein Durchmesser 247 der Öffnung 243 des Getriebedeckels 136 kleiner oder im Wesentlichen gleich zu einem Durchmesser 287 der Öffnung 286 der Zwischenwelle 120, siehe auch Fig. 3b und 5. Die Öffnung 243 des Getriebedeckels 136 und die Öffnung 186 der Zwischenwelle 120 sind axial benachbart zueinander angeordnet. Zudem umfasst die Öffnung 286 der Zwischenwelle 120 eine Rampe, bei der der Durchmesser 287 der Öffnung 286 der Zwischenwelle 120 von motorseitig zu werkzeugseitig größer wird.

Die Zentriervorrichtung 200 und der Amboss 270 sind zumindest teilweise überlappend zueinander angeordnet. Dabei überlappen sich die Zentriervorrichtung 200 und der Amboss 270, insbesondere der Ambossnocken 274, zumindest teilweise, insbesondere axial, siehe auch Fig. 2c. Zudem ist die Zwischenwelle 120 zumindest teilweise überlappend zu dem Amboss 270, insbesondere dem Ambossnocken 274, angeordnet, siehe auch Fig. 2c. Die Zentriervorrichtung 200 umfasst eine Zentrieraufnahme 210. Die Zentrieraufnahme ist dazu ausgeformt, die Zwischenwelle 120 zumindest teilweise zu umgreifen. Hier formt beispielhaft der Amboss 270 die Zentriervorrichtung 200 zumindest teilweise aus. Die Zentrieraufnahme 210 ist als eine Zentrierausnehmung ausgeformt, wobei die Zentrieraufnahme 210 gegenüberliegend zur Werkzeugaufnahme 150 ausgeformt ist. Beispielhaft ist die Zentrieraufnahme 210 topfartig ausgeformt. Ein Durchmesser der Zentrieraufnahme 210 stimmt hier mit dem Durchmesser 202 der Zentriervorrichtung 200 überein. Der Durchmesser der Zentrieraufnahme 210 ist im Wesentlichen gleich groß wie der Durchmesser 284 des Führungselement 280. Die Zwischenwelle 120 ist relativ zu der Werkzeugaufnahme 150 drehbar. Die Zentrieraufnahme 210 umgreift die Zwischenwelle 120, insbesondere das Führungselement 280, zumindest teilweise. Die Zentrieraufnahme 210 ist radial zwischen der Zwischenwelle 120 und dem Schläger 250, insbesondere dem Schlagnocken 256, angeordnet, siehe auch Fig. 2c. Die Zentriervorrichtung 200 umfasst einen Zentrierbund 212. Der Zentrierbund ist dazu ausgeformt, zumindest teilweise an der Zwischenwelle 120 anzuliegen. Hier ist der Zentrierbund 212 an dem Amboss 270 ausgeformt, wobei er als ein umlaufender Steg ausgeformt ist. Der Zentrierbund 212 liegt zumindest teilweise an der Zwischenwelle 120, insbesondere dem Führungselement 280, an. So zentriert die Zentriervorrichtung 200 über den Zentrierbund 212 die Zwischenwelle 120. Die Werkzeugaufnahme 150 wird über das Werkzeugaufnahmelagerelement 190 zentriert. Der Zentrierbund 212 ist zumindest teilweise überlappend zu dem Schläger 250 anordenbar. Der Zentrierbund 212 ist an dem Amboss 270 ausgeformt. In dem nicht-schlagenden Betrieb überlappen sich der Zentrierbund 212 und der Schläger 250, insbesondere der Schlagkörper 258. Der Zentrierbund 212 ragt in einer Schlägerposition in einen geschlossenen Schlägerdurchmesser hinein. Hier ist der Zentrierbund 212 radial zwischen der Zwischenwelle 120 und dem Schläger 250, insbesondere dem Schlagkörper 258, angeordnet. Die Zwischenwelle 120 umfasst zumindest ein Anlageelement 288. Das Anlageelement 288 ist dazu ausgeformt, an der Zentriervorrichtung 200 zumindest teilweise anzuliegen und zumindest axiale Kräfte der Zentriervorrichtung 200 aufzunehmen. Das Anlageelement 288 ist an einer Stirnseite 289 der Zwischenwelle 120 ausgeformt, siehe auch Fig. 3a. Dabei ist die Stirnseite 289 in Richtung der Werkzeugaufnahme 150 weisend. Das Anlageelement 288 ist zumindest teilweise ringförmig ausgeformt. Hier liegt das Anlageelement 288 direkt an der Zentriervorrichtung 280 an. Die Zentrieraufnahme 210 nimmt das Anlageelement 288 auf. Das Anlageelement 288 ist zumindest teilweise, insbesondere axial, überlappend zu dem Amboss 270, insbesondere dem Ambossnocken 274, angeordnet, siehe auch Fig. 2c.

Die Zwischenwelle 120 umfasst ein Ausgleichselement 290. Das Ausgleichselement 290 ist dazu ausgeformt, Unwuchten auszugleichen. Dabei ist das Ausgleichselement 290 als eine konische Bohrung in der Zwischenwelle 120 ausgeformt, siehe auch Fig. 3a. Die Zentriervorrichtung 200 umfasst ein Zentrierelement 220. Das Zentrierelement 220 ist dazu ausgeformt, zumindest teilweise in die Zwischenwelle 120 einzugreifen. Hier ist das Zentrierelement 220 beispielhaft durch den Amboss 270 ausgeformt, wobei sie hier einstückig sind. Beispielhaft ist das Zentrierelement 220 als ein Zentrierkegel ausgeformt, siehe auch Fig.2c und 2d. Das Zentrierelement 220 ist derart ausgebildet, dass es zumindest teilweise in das Ausgleichselement 290 der Zwischenwelle 120 eingreift. Das Anlageelement 288 der Zwischenwelle 120 umgreift in Umfangsrichtung das Zentrierelement 220 zumindest teilweise.

Fig. 2b zeigt einen Ausschnitt eines Querschnitts in A-A Richtung der ersten Ausführungsform 301 der Handwerkzeugmaschine 100. Ein Außendurchmesser 244 des Getriebedeckels 136 ist kleiner als ein Fußkreisdurchmesser 342 des Hohlrads 129, siehe auch Fig. 5. Der Außendurchmesser 244 des Getriebedeckels 136 ist derart kleiner als der Fußkreisdurchmesser 342 des Hohlrads 129, dass der Getriebedeckel 136 innerhalb des Hohlrad 129 aufnehmbar ist. Der Getriebedeckel 136, insbesondere die Anlaufscheibe, umfasst einen Zahnkranz 246. Der Zahnkranz 246 des Getriebedeckels 136 ist dazu vorgesehen, in das Hohlrad 129 einzugreifen. Der Zahnkranz 246 ist an einem Außenumfang des Getriebedeckels 136 ausgeformt, siehe auch Fig. 5. Dabei sind der Zahnkranz 246 und der Getriebedeckel 136 beispielhaft einstückig. Der Zahnkranz 246 ist radial nach außen gerichtet ausgeformt. Der Zahnkranz 246 des Getriebedeckel 136 ist in einen Zahnkranz 344 des Hohlrads 129 einlegbar. Der Zahnkranz 246 des Getriebedeckels 136 und der Zahnkranz 344 des Hohlrads 129 formen eine Verzahnung aus.

Fig. 2c zeigt einen Ausschnitt eines Längsschnitts der ersten Ausführungsform 301 der Handwerkzeugmaschine 100. Der Zentrierbund 212 umschließt die Zentrieraufnahme 210 zumindest teilweise. Der Ambossnocken 274 ist axial zwischen dem Zentrierbund 212 und der Werkzeugaufnahme 150 angeordnet. Fig. 2d stellt eine perspektivische Ansicht der Werkzeugaufnahme 150 mit dem Amboss 270 der ersten Ausführungsform 301 der Handwerkzeugmaschine 100 dar.

Fig. 3a stellt eine erste perspektivische Ansicht der Zwischenwelle 120 der ersten Ausführungsform 301 der Handwerkzeugmaschine 100 dar und Fig. 3b zeigt eine zweite perspektivische Ansicht der Zwischenwelle 120 der ersten Ausführungsform 301 der Handwerkzeugmaschine 100. Die Zwischenwelle 120 umfasst zumindest eine Führungsnut 292. Die Führungsnut 292 ist dazu ausgebildet, die Schlagwerkkugel 254 aufzunehmen und zu führen. Beispielhaft sind zwei Führungsnuten 292 vorgesehen, die im Wesentlichen V-förmig ausgeformt sind.

Fig. 4a zeigt einen Ausschnitt eines Längsschnitts einer zweiten Ausführungsform 302 der Handwerkzeugmaschine 100. Fig. 4b zeigt eine perspektivische Ansicht der Werkzeugaufnahme 150 mit dem Amboss 270 der zweiten Ausführungsform 301 der Handwerkzeugmaschine 100. In der zweiten Ausführungsform 302 umfasst die Zentriervorrichtung 200 ein Auffangelement 222. Das Auffangelement ist dazu vorgesehen, zumindest Schmierstoffe aufzufangen. Beispielhaft ist das Auffangelement 222 durch den Amboss 270 ausgeformt, wobei das Auffangelement 222 beispielhaft als ein Sackloch mit einer Zentrierbohrung ausgeformt ist.

Fig. 5a eine erste perspektivische Ansicht des Getriebedeckel 136 der Handwerkzeugmaschine 100, wohingegen Fig. 5b eine zweite perspektivische Ansicht des Getriebedeckels 136 der Handwerkzeugmaschine 100 zeigt. Fig. 6 stellt einen Ausschnitt eines Längsschnitts der Handwerkzeugmaschine 100 dar. Zumindest eine Breite 263 eines Planetenträgerbunds 263 des Getriebes 118 ist kleiner oder im Wesentlichen gleich als zumindest eine Breite 265 eines Planetenrads 262 des Getriebes 118. Der Planetenträgerbund 261 ist ein Bund des Planetenträger 260. Fig. 7 zeigt einen Ausschnitt eines Längsschnitts einer dritten Ausführungsform 303 der Handwerkzeugmaschine 100. Hier ist das Lagerungselement 430 durch ein separates Bauteil 436 ausgeformt, wobei das separate Bauteil ringförmig ausgebildet ist. Das separate Bauteil 436 ist axial zwischen dem Getriebedeckel 136 und der Zwischenwelle 120, insbesondere dem Planetenträger 260, ganz insbesondere dem Planetenträgerbund 261, angeordnet. Beispielhaft umfasst der Getriebedeckel 136 eine Aufnahme 424 für das separate Bauteil. Beispielhaft ist hier das Hohlrad 129, der Getriebedeckel 136 und der Schlagwerkdeckel 127 einstückig.

Fig. 8a zeigt einen Ausschnitt 300 eines Längsschnitts einer vierten Ausführungsform 304 der Handwerkzeugmaschine 100. Zwischen der Zwischenwelle 120 und dem Getriebedeckel 136 ist ein Zwischenwellenlagerungselement 360 angeordnet. Dabei ist das Zwischenwellenlagerungselement 360 radial zwischen der Zwischenwelle 120 und dem Getriebedeckel 136 angeordnet. Beispielhaft ist das Zwischenwellenlagerungselement 360 als ein Kugellager ausgeformt. Die Zwischenwelle 120 umfasst eine Lagerungsaufnahme 362, die beispielhaft als ein umlaufender Bund ausgeformt ist. Die Planetenräder 262 sind, insbesondere axial, zwischen dem Zwischenwellenlagerungselement 360 und dem Antriebswellenlager 180 angeordnet. Der Getriebedeckel kann 136 umfasst eine Zwischenwellenlagerungsaufnahme 248. Das Zwischenwellenlagerungselement 360 ist radial zwischen der Lagerungsaufnahme 362 und dem Zwischenwellenlagerungsaufnahme 248 angeordnet. Die Zwischenwelle 120 umfasst einen Dichtring 350. Der Dichtring 350 dichtet die nicht dargestellte Antriebswelle 116 im Wesentlichen ab. Der Dichtring 350 ist dann radial zwischen der nicht dargestellten Antriebswelle 116 und der Zwischenwelle angeordnet. Es ist ein Dämpfungselement 332 vorgesehen, das zwischen dem Getriebedeckel 136 und dem Hohlrad 129 angeordnet ist. Das Dämpfungselement 332 ist beispielhaft als ein O-Ring ausgeformt. Das Dämpfungselement 332 ist dazu ausgebildet, mögliche Vibrationen zu dämpfen. Das Hohlrad 129 umfasst einen Kopfkreisdurchmesser 346. Der Getriebedeckel 136 ist zumindest teilweise mittels des Kopfkreisdurchmessers 346 führbar.

Fig. 8b stellt den Getriebedeckel 136 in der vierten Ausführungsform 304 der Handwerkzeugmaschine 100 dar. Der Getriebedeckel 136 liegt mit einem Außendurchmesser 245 an dem Kopfkreisdurchmesser 346 an.

## Patentansprüche

1. Handwerkzeugmaschine (100) mit einem Gehäuse (118), mit einem Antriebsmotor (114), der eine Antriebswelle (116) aufweist, mit einem mittels der Antriebswelle (116) antreibbaren Getriebe (118), mit einer mittels des Getriebes (118) antreibbaren Zwischenwelle (120), die ein Führungselement (280) aufweist, mit einem Schlagwerk (122), das einen Schläger (250) und einen Amboss (270) aufweist, wobei das Führungselement (280) dazu ausgebildet ist, den Schläger (250) zu führen, mit einer Zentriervorrichtung (200), die dazu ausgebildet ist, die Zwischenwelle (120) zu zentrieren, und mit einer durch das Schlagwerk (122) antreibbaren Werkzeugaufnahme (150) zur Aufnahme eines Einsatzwerkzeugs (140),
**dadurch gekennzeichnet, dass**
ein Durchmesser (284) des Führungselements (280) und ein Durchmesser (202) der Zentriervorrichtung (200) im Wesentlichen gleich groß sind.

2. Handwerkzeugmaschine (100) nach Anspruch 1, **dadurch gekennzeichnet, dass** die Zentriervorrichtung (200) und der Amboss (270) zumindest teilweise überlappend zueinander angeordnet sind.

3. Handwerkzeugmaschine (100) nach Anspruch 1 oder 2, **dadurch gekennzeichnet, dass** die Zentriervorrichtung (200) eine Zentrieraufnahme (210) aufweist, die dazu ausgebildet ist, die Zwischenwelle (120) zumindest teilweise zu umgreifen.

4. Handwerkzeugmaschine (100) nach einem der vorhergehenden Ansprüche, **dadurch gekennzeichnet, dass** die Zentriervorrichtung (200) einen Zentrierbund (212) aufweist, der dazu ausgebildet ist, zumindest teilweise an der Zwischenwelle (120) anzuliegen.

5. Handwerkzeugmaschine (100) nach Anspruch 4, **dadurch gekennzeichnet, dass** der Zentrierbund (212) zumindest teilweise überlappend zu dem Schläger (250) anordenbar ist.

6. Handwerkzeugmaschine (100) nach einem der vorhergehenden Ansprüche, **dadurch gekennzeichnet, dass** die Zwischenwelle (120) zumindest ein Anlageelement (288) aufweist, das dazu ausgebildet ist, an der Zentriervorrichtung (200) zumindest teilweise anzuliegen und zumindest axiale Kräfte der Zentriervorrichtung (200) aufzunehmen.

7. Handwerkzeugmaschine (100) nach Anspruch 6, **dadurch gekennzeichnet, dass** das Anlageelement (288) zumindest teilweise überlappend zu dem Amboss (270) angeordnet ist.

8. Handwerkzeugmaschine (100) nach einem der vorhergehenden Ansprüche, **dadurch gekennzeichnet, dass** die Zwischenwelle (120) ein Ausgleichselement (290) aufweist, das dazu ausgebildet ist, Unwuchten auszugleichen.

9. Handwerkzeugmaschine (100) nach einem der vorhergehenden Ansprüche, **dadurch gekennzeichnet, dass** die Zentriervorrichtung (200) ein Zentrierelement (220) aufweist, das dazu ausgebildet ist, zumindest teilweise in die Zwischenwelle (120) einzugreifen.

10. Handwerkzeugmaschine (100) nach einem der vorhergehenden Ansprüche, **dadurch gekennzeichnet, dass** die Zentriervorrichtung (200) ein Auffangelement (222) aufweist, das dazu ausgebildet ist, zumindest Schmierstoffe aufzufangen.
